# FASCICULE DE BREVET EUROPEEN

(11) **EP 2 847 430 B1**
(45) Date de publication et mention de la délivrance du brevet: **06.03.2019**
(21) Numéro de dépôt: 13728443.6
(22) Date de dépôt: 07.05.2013
(51) Int. Cl.: F01C 1/28, F01C 1/36, F02B 53/00

(54) **MOTEUR À PISTON ROTATIF**
DREHKOLBENMOTOR
ROTARY-PISTON ENGINE

(30) Priorité: 10.05.2012 FR 1254259; 04.09.2012 FR 1258215; 19.12.2012 FR 1262295
(43) Date de publication de la demande: 18.03.2015
(73) Titulaire: Gruet, William, 78880 Versailles (FR)
(72) Inventeur: Gruet, William, 78880 Versailles (FR)
(74) Mandataire: Gaillarde, Frédéric F. Ch.
(86) Numéro de dépôt international: PCT/FR2013/051021
(87) Numéro de publication internationale: WO 2013/167843

(56) Documents cités:
- WO-A1-2007/026323
- GB-A- 570 776
- JP-A- H10 311 224

## Description

La présente invention se rapporte à des moteurs et pompes dits à piston rotatif.

Les moteurs à explosion actuels sont constitués d'un piston se déplaçant linéairement, et ce mouvement linéaire est transformé en mouvement circulaire par une bielle et un vilebrequin. Ce mouvement qui change de sens plusieurs dizaines ou centaines de fois par seconde est un vrai problème, bien connu, sur lequel nous ne reviendrons pas. De là vient l'idée de chercher à concevoir un moteur avec un piston qui aurait un mouvement circulaire. Il n'y a pas de vraie réponse à cela à ce jour, bien que l'intérêt et l'enjeu soient considérables

Le seul moteur à piston rotatif qui ait été construit en série est le moteur "Wankel". Or, ses défauts, qui tiennent de sa complexité, ont fait qu'il n'est jamais arrivé, vraiment, à s'imposer, malgré les investissements massifs en recherche et développement dont il a été l'objet à maintes reprises.

Des moteurs de la même catégorie que celui qui va être présenté ici, ont été l'objet de brevets: US 1 003 263A(1911), GB 570 776 A (1945), FR 1 489 283 A (1967), US 7 188 602 B1 (2007), et US 5 819 699 A (1998) ainsi que WO 2007/026323 (2007).

Aucun de ces moteurs n'a été fabriqué ou n'a donné de suite.

Aucun de ces brevets ne mentionne un passage de fluide d'un côté du piston sur l'autre.

Par ailleurs, dans les brevets US 1 003 263A, US 7 188 602 B1 et US 5 819 699 A, le piston secondaire, ou galet, a une forme elliptique plate contrairement à la forme du galet du moteur présenté ici.

Dans le brevet FR 1 489 283 A, le galet reste parallèle à lui-même, alors que ce cas particulier est exclu ici, considéré comme inefficace.

Le concept le plus proche serait celui décrit dans la description provisoire (« provisional spécifications ») du brevet GB 570 776 A. La description finale proprement dite (« complete spécifications »), pour transformer l'idée de la description provisoire en un moteur, aboutit à un résultat différent du moteur présenté ici pour au moins 2 raisons : le piston et le galet ne tournent pas à des vitesses proportionnelles (un système d'engrenages à 2 diamètres change le rapport de vitesse au cours du cycle) et le piston principal a une forme différente.

Dans cette description provisoire assez succincte, aucune indication n'est donnée sur la façon d'obtenir la géométrie voulue, ne démontre pas l'existence d'une solution géométrique au problème posé, qui est loin d'être évidente surtout lorsque la pointe du piston rotatif est élargie comme c'est le cas. Par ailleurs, le galet présente un angle au centre de 180°, contrairement à la solution présentée ici, dans laquelle cet angle est inférieur à 180. °Il est montré que si cet angle n'est pas inférieur à 180°, de l'ordre de 100 à 160,° le moteur a des caractéristiques amoindries.°

Rappelons qu'un système mécanique permettant d'obtenir un volume variable, permet de créer des pompes, des moteurs s'il est suffisamment rigide. Le moteur peut être à explosion interne, ou mu par un fluide sous pression.

Nous utiliserons dorénavant le terme moteur, mais il faudra comprendre moteur thermique ou mu par un fluide sous pression (vapeur, huile, air, ...etc.), ou pompe (aspirante, refoulante, ...).

Pour ce faire, la présente invention se rapporte à un moteur comprenant principalement :
- une forme de révolution F par rapport à un axe delta et mobile en rotation autour dudit axe delta relativement à une enveloppe V. Ce qui signifie que cette forme F peut être mobile, et, dans ce cas, a un mouvement de rotation autour de son axe delta. Elle peut aussi être fixe, et dans ce cas, c'est l'enveloppe V qui tourne autour de delta. F et V peuvent tourner tous les deux autour de delta, et c'est la rotation relative qui sera prise en compte.
- F comporte n (n étant un nombre entier) alvéoles A_i (i étant la ième, et i <= n) qui sont des formes de révolution d'axe β_i. Elles sont réparties sur le pourtour de F. Les intersections de chaque alvéole A_i avec la forme F sont : T_i et U_i.
- dans chaque alvéole A_i vient se loger un galet G_i qui tourne autour de l'axe β_i, et présente au moins 2 faces, G_i_1 et G_i_2. La première de ces faces G_i_1 est capable d'assurer l'étanchéité avec l'alvéole A_i à certains moments du cycle du système lorsque cette face se trouve à l'intérieur de l'alvéole A_i. La section par un plan perpendiculaire à β_i est un arc de cercle (R_i, S_i) centré sur β_i en P_i, d'extrémités R_i et S_i, d'angle au centre (R_i, P_i, S_i), qui pourra aussi être appelé angle au centre (G_i_1). On pourra repérer la position de G_i par la position du centre P_i et l'angle de rotation θ de l'axe de symétrie (P_i,z) de l'arc (R_i, S_i) par rapport à une position initiale.
- un moyen mécanique (tel qu'un jeu d'engrenages, des courroies, crantées de préférence, des axes de transmission, ...etc.), qui rend la rotation de chaque G_i autour de β_i proportionnelle à la rotation relative d'axe delta de la forme F par rapport à l'enveloppe V.

Ainsi, supposons que l'on ait défini :
un repère orthonormé Ox, Ow
une position initiale du système : Pos_0 à un instant t0,
l'angle ω(t) pour repérer la rotation relative de la forme F par rapport à l'enveloppe V,
ainsi, lorsque la forme F fait un tour (ω= 360°) par rapport à l'enveloppe V, chaque G_i fait m tours par rapport à sa position initiale, m étant un nombre entier, positif ou négatif selon le sens.

Autrement dit, à tout instant t, θ(t) = m * ω(t), t étant le temps
On exclue m pour 2 cas particuliers :
a) m = 1, car le galet tourne alors comme s'il était fixé à F, et
b) m= 0, car dans ce cas, P_iy est toujours parallèle à Ox, et ce cas est considéré comme ne présentant pas d'intérêt.
   - de l'enveloppe V qui, si elle est mobile, tourne autour de l'axe delta, et qui est l'enveloppe engendrée par les galets G_i dans leur mouvement de rotation autour des β_i eux-mêmes entrainés par F, et la rotation relative d'axe delta de la forme F par rapport à l'enveloppe V.
   - la face G_i_2 de G_i est l'enveloppe engendrée par l'enveloppe V au niveau de G_i. Ainsi l'étanchéité entre G_i et l'enveloppe V se trouve assurée,
   l'ensemble est réalisé de telle sorte que, si on considère une section par un plan perpendiculaire à delta, l'enveloppe V , la forme F et une des extrémités de l'arc de cercle G_i_1 de G_i : soit R_i, soit S_i, sont en contact en un même endroit, en un moment particulier du cycle.

La première position telle que celle-ci, relative à G_1, est la position Pos_1, obtenue pour un angle ω= ω1 (appelé angle limite), l'endroit : commun à V, F et G_1 : C1.
- De parois latérales ou joues J1 et J2 sur lesquelles s'appuient la forme F, les galets Li, et l'enveloppe V,

L'enveloppe V, la forme F, les galets G_i, les joues J1 et J2, délimitent des volumes fermés et variables à différents moments du cycle de la rotation relative de F par rapport à V.

Pour assurer l'étanchéité du volume fermé, les différentes pièces peuvent être dotées de joints, segments, ou tout autre moyen d'étanchéité
L'ensemble sera dorénavant appelé moteur.

Avantageusement, au moins un galet G_i a son angle au centre (G_i_1) déterminé de manière à obtenir les volumes fermés qu'il délimite, aussi grands que possible, compte tenu des autres paramètres du système, de contraintes telles que contraintes de réalisation et de conception (contraintes de fabrication, de résistance des matériaux, problèmes relatifs à l'étanchéité, etc.).

Avantageusement, au moins un galet G_i a son angle au centre (G_i_1) inférieur à 180°.

En effet, si on considère le volume fermé maximal en fonction de l'angle au centre (G_i_1), bien que la courbe dépende des différentes caractéristiques géométriques du système, on constate un maximum pour un angle inférieur à 180°, souvent nettement inférieur, aux alentours de 130°.

L'enveloppe V présente des pointes, ou extrémités Qa, Qb, voire Qc, .. selon les valeurs de m. Si nous prenons, par exemple Qa, cette extrémité délimite, à un moment du cycle, un volume variable sur chacune de ses faces, d'un côté avec G_i-1 et de l'autre, avec G_i.

Avantageusement, l'angle au centre (G_i_1) de au moins un galet G_i est déterminé de manière à fermer le volume précédent pour commencer la compression dans ce volume, en même temps qu'il ouvre le volume fermé suivant pour permettre l'évacuation des gaz brulés.

Les extrémités Q de l'enveloppe V, selon la conception géométrique de base, ont une forme anguleuse. Elles peuvent être élargies pour des raisons de résistance des matériaux soumis à de fortes contraintes, d'étanchéité, de fabrication, ...etc.

Il n'a pas été précisé jusqu'ici, qui, de la forme de révolution F et de l'enveloppe V est à l'intérieur de l'autre.

Avantageusement, dans une première implémentation, la forme de révolution F est à l'extérieur par rapport à l'enveloppe V (et par conséquent, l'enveloppe V, est à l'intérieur par rapport à la forme de révolution F).

On peut dire que dans ce cas, nous avons un piston rotatif à l'intérieur de l'ensemble, dont V est la surface extérieure. A l'extérieur de l'ensemble, nous avons un bâti pouvant être fixe dont la surface intérieure est la forme F et les alvéoles. Ce bâti porte les axes β_i, et sur sa surface intérieure sont extrudées les n alvéoles A_i.

Avantageusement, dans une 2ème implémentation, la forme de révolution F est à l'intérieur par rapport à l'enveloppe V (et par conséquent, l'enveloppe V, est à l'extérieur par rapport à la forme de révolution F).

On peut dire que dans ce dernier cas, nous avons un piston rotatif à l'intérieur de l'ensemble dont F et les alvéoles forment la surface extérieure. Ce piston porte les axes β_i. A l'extérieur de l'ensemble, nous avons un bâti pouvant être fixe dont la surface intérieure est l'enveloppe V.

Selon l'invention, au moins 2 alvéoles A_i et A_i+1 sont contiguës, c'est-à-dire qu'elles sont aussi proches que possible. Elles restent séparées, mais les séparations entre elles ont une épaisseur réduite au minimum, compte tenu des contraintes de résistance des matériaux, d'étanchéité, et de conception : comme on l'expliquera plus loin, rapproché signifie néanmoins une petite distance entre 2 alvéoles consécutives, pour pouvoir aménager un passage de fluide d'un coté à l'autre de l'enveloppe V. Par ailleurs, si les extrémités de l'enveloppe V ne sont pas en pointes, mais élargies, ceci contribue aussi à élargir la séparation.

Si le nombre d'alvéoles est impair, les explosions ont lieu une à la fois, et le fonctionnement s'en trouve plus régulier.

Pour ce type de moteur rotatif, il est essentiel de pouvoir faire passer, d'une façon ou d'une autre, le fluide comprimé sur un côté d'une extrémité Q de l'enveloppe V, vers le volume fermé de l'autre côté de cette extrémité Q. Le fluide reste comprimé car il est emprisonné entre 2 galets dans leurs alvéoles respectives consécutives, la forme F et l'enveloppe V. Dans un moteur thermique, l'explosion a lieu à cet instant, et ainsi, la pression sur cet autre côté de Q fait tourner l'enveloppe dans le bon sens.

Selon l'invention, entre au moins 2 alvéoles consécutives A_i et A_i+1, un passage est aménagé pour que, lorsque qu'une extrémité Q de l'enveloppe V se trouve entre ces 2 alvéoles, le fluide comprimé par l'une des faces de l'extrémité Q de l'enveloppe V , puisse passer sur l'autre face (sur laquelle le fluide, après explosion, se détendra).

Avec le passage peut être aménagée une chambre de précombustion.

Avantageusement, les axes β_i sont parallèles à delta et situés à une même distance de delta d= distance (OP).

Avantageusement, les formes F, A_i, G_i, et V, sont cylindriques de génératrices parallèles à delta.

Dans ce cas, les galets G_i ont leur section selon un plan passant par béta_i qui est un rectangle, et la section de V selon un plan passant par delta est un rectangle aussi. Il peut être intéressant de pouvoir arrondir les angles des rectangles.

Avantageusement, les galets sont tels que la section de G_i selon un plan passant par béta_i est une surface non rectangulaire. L'enveloppe V est dessinée en conséquence.

Le nouveau dessin des galets et de V permet aussi d'intégrer les joints (ou segments) d'étanchéité.

Le moteur (ou pompe) peut toujours fonctionner avec des soupapes ou des clapets divers, mais il peut être préférable de les éviter quand on peut, et de disposer d'ouvertures d'admission et/ou d'échappement ouvertes en permanence.

Pour cela, avantageusement, l'admission des gaz frais passe par l'intérieur du piston rotatif central.

Pour les mêmes raisons, avantageusement, l'échappement des gaz brulés, passe par l'intérieur du piston rotatif central.

Les figures suivantes et les descriptions de quelques implémentations particulières permettront une meilleure compréhension.
Les figures 1 à 23ter portent sur des exemples de réalisation selon la 1ère implémentation, c'est-à-dire, la forme F est à l'extérieur, l'enveloppe V à l'intérieur. La forme F est fixe, et l'enveloppe V tourne. L'enveloppe V est le piston rotatif central.
Les figures 1 à 5 montrent différentes étapes de la conception d'un premier mode de réalisation d'un moteur selon l'invention permettant d'obtenir les formes géométriques dudit moteur.
Les figures 6 à 11 illustrent les différentes étapes d'un cycle de fonctionnement d'un moteur selon l'invention.
Les figures 12 à 16 montrent des moteurs pour des galets possédant différentes valeurs d'angle au centre.
La figure 17 montre la valeur de l'angle limite ω1 et la longueur OQ en fonction de la valeur du demi-angle au centre des galets (µ).
Les figures 18 et 18bis montre un moteur sans soupape.
Les figures 19 à 22 montrent quelques exemples avec différents coefficients m et différentes valeurs du nombre d'alvéoles.
Les figures 23 et 23 bis montrent un exemple d'entrainement avec des engrenages. La figure 23 ter montre des sections de G_i non rectangulaires.
Les figures 24 à 31 bis montrent un deuxième mode de réalisation d'un moteur selon l'invention.

Dans ces exemples, les axes β_i sont parallèles à delta et situés à une même distance d de delta.

La forme F et ses alvéoles A_i, les galets G_i, l'enveloppe V sont cylindriques de génératrices parallèles à delta. Les parois latérales J1 et J2 sont perpendiculaires à delta.

Dans ces conditions, il est préférable, pour la compréhension, de représenter le système par une coupe BB par un plan perpendiculaire à l'axe delta (Figure 23).

Pour ne pas surcharger les écritures sur les dessins, concernant le 1^{er} galet G_1, le point P_1, l'alvéole A_1, ils seront notés G, P, A, de même pour les autres éléments de G_1. Pour les autres galets, les éléments G_i, P_i, A_i, ...etc. seront notés Gi, Pi, Ai sur les figures.

Figure 1 : le système est dans la position initiale Pos_0, dans laquelle un axe horizontal Ox, est un axe de symétrie de l'ensemble. Le piston F est positionné de telle sorte que l'alvéole A_1 est sur cet axe Ox, la 1ère face G_1_1 est dans son alvéole.

Sur cette figure, nous distinguons :
- O, l'intersection du plan de coupe avec l'axe delta,
- P, et P2 l'intersection du plan de coupe avec les axes béta_1 et béta_2. Ils sont les centres des alvéoles A et A2, et les centres de rotation des galets G et G2.
- La forme F,
- L'enveloppe V, son extrémité Qa vers l'alvéole A1 (dans la position Pos_0), et l'autre extrémité Qb.

Dans cette position Pos_0, V et G sont en contact en Q.

Ce point Q dans le repère fixe Ox,Ow, est Q0 (le 0 pour Pos_0).

Qa est un point de V, que nous appellerons Qa0,
et un point de G, que nous appellerons qa0.
- Les galets G, de demi-angle au centre µ dont les extrémités sont R et S, d'axe de symétrie Py, et le galet G2, dont les extrémités sont R2, et S2,

Sur les autres figures :
- ω est l'angle de rotation (Ox, Oy) du piston V,
- θ est l'angle de rotation (Ox, Oz) du galet G. Ici, θ = 2* ω (m= 2).

Les données initiales sont :
- n égal à 2
- m égal à 2
- La distance d, égale à distance (OP)
- le rayon r de l'angle au centre (R,P,S)
- le demi-angle µ de l'angle au centre (R,P,S) du galet G,

A partir de ces données, nous allons dessiner le reste du système.

La figure 2 correspond à la position Pos_1, où les points Q, S et U se rejoignent.

Cette figure permet de déterminer ω1, et le rayon R de la forme F. En effet, en observant les triangles, on constate que : $d ∗ sin \left(ω1\right) = r * sin \left(μ+\left(m-1\right)*ω1\right) ,$ et $R = d * cos \left(ω1\right) + r * cos \left(μ+\left(m-1\right)*ω1\right)$

La figure 3 : il s'agit de déterminer l'arc de courbe G_1_2 de G.

Pour cela, revenons en Pos_0. qa0 est un 1^{er} point de G_1_2. Faisons croitre ω de 0 à ω1. A chaque instant t et chaque valeur de ω(t), Qa est le point de V en contact avec G en qa (qa étant un point de G). La demi courbe G_1_2 de G est l'ensemble des points qa.

Le dernier point est S. L'autre demi courbe s'obtient par symétrie.

La figure 4 : il s'agit de déterminer la 1^{ère} partie de l'enveloppe V.

Pour cela, partons de Pos_1. Q est le 1^{er} point de l'arc d'enveloppe recherché. Faisons croitre ω à partir de ω1 jusqu'à ce que (P,S) soit aligné avec Ox. A chaque instant t et chaque valeur de ω(t), S est le point de G en contact avec V en s, s étant un point de V.

La 1^{ère} partie de l'enveloppe V est l'ensemble des points s.

Figure 5, la position est Pos_2 : (P,S) est aligné avec Ox et ω= ω2. Faisons croitre ω à partir de ω2 jusqu'à 90°. Cette portion de l'enveloppe V est un arc de cercle de centre O, de rayon d - r.

Le reste du piston est obtenu, dans ce cas, par 2 symétries.

Nous avons donc vu que G_1_2 et l'enveloppe V ont été obtenues indépendamment. La courbe G_1_2 a été « usinée » par Qa («usiner» dans le sens où Qa serait un outil coupant qui usinerait la matière pour donner sa forme à G_1_2, Qa et G_1_2 étant entrainés dans leurs mouvements de rotation respectifs tels que définis précédemment), et la 1^{ère} partie de l'enveloppe V a été « usinée » par S.

Ces courbes ont été obtenues point par point pour contribuer à la compréhension. Elles peuvent aussi bien être obtenues analytiquement.

Ceci est une façon de faire. Il y en a d'autres, par exemple, supposons, que l'on soit amené à considérer que les extrémités Q du piston doive être plus larges, par exemple, pour des raisons d'étanchéité, de fabrication, ou par ce que la pression considérable au moment de l'explosion, amène à élargir les extrémités Q du piston.

On dessine alors le « piston amélioré », puis c'est ce piston qui va « usiner » les galets. Ce « piston amélioré » peut ne pas être symétrique ; dans ce cas, l'arc de courbe G_I_2 n'est plus symétrique.

Par exemple, la forme du piston en Q peut être arrondie à ses extrémités Qa et Qb, pour être plus facile à usiner (un fraise ronde est moins couteuse que les outils pour usiner les formes plus complexes). Le principe reste le même, c'est Qa qui « usinera » la 1^{ère} partie de l'arc G_1_2.

Autre exemple, si les extrémités de Q ne sont plus une pointe, mais 2 points Qaa ,et Qab (pour Qa) séparés par une petite distance compatible avec les contraintes de résistance du matériau, et tels que OQaa = OQab = d, pour simplifier, ne tenons pas compte de la forme du piston entre ces 2 points, c'est Qaa qui « usinera » la 1^{ère} partis de l'arc G_1_2 (la 2^{ème} par Qab, qui sera symétrique).

D'une façon plus générale, toute modification par rapport au dessin de base est possible, pour autant que les galets G et l'enveloppe V restent en contact à tout instant, c'est-à-dire que l'un est l'enveloppe de l'autre dans leurs mouvements respectifs.

Les figures 6 à 11 montrent le fonctionnement d'un moteur selon l'invention à quatre galets.

Figure 6 : le volume v2 vient d'être fermé par le galet G2. Il contient de l'air frais à comprimer. Sur cet exemple, l'angle au centre µ = 90° - ω1, si bien que le galet G2 ferme v2, en même temps que le galet G4 ouvre le volume v1.

Figure 7 : ω= ω1, le volume d'air v2 a été comprimé et occupe le volume v3.

Figure 8 : le volume v3 est passé en v4, de l'autre côté de Qa par un passage adéquat (non représenté). A cet instant peut avoir lieu l'injection puis l'explosion. Les gaz brulés exercent une forte pression sur le piston central qui le font tourner.

Figure 9 : C'est la fin de la détente, le volume v4 a augmenté jusqu'à devenir le volume maximum v5.

Figure 10 : On dispose d'un quart de tour pour évacuer les gaz brulés et remplir le volume v6 par de l'air frais. Les soupapes d'admission et d'échappement ne sont pas représentées.

Figure 11 : le volume v7 contient de l'air frais, et le galet L1 ferme le volume. On se retrouve dans la situation de la figure 10.

L'échappement et l'admission peuvent se faire de différentes façons et selon la configuration. Par exemple ici, l'échappement peut se faire au niveau de f2 (Fig. 9). L'admission peut se faire au niveau de e1 ; le fond de l'alvéole v8 peut être rempli par de l'air frais en basse pression à l'avance, si bien qu'il chassera plus rapidement le reste de gaz brulés vers f2, dès l'ouverture au niveau de S.

On peut constater que, contrairement aux moteurs à cylindres classiques, les soupapes (ou clapets) ne sont pas dans une zone de feu (où a lieu l'explosion) ce qui donne plus de liberté pour leur implémentation.

Ce fonctionnement s'apparente à celui du moteur 2 temps (compression, détente, et échappement/admission). On pourrait décrire un fonctionnement s'apparentant à celui d'un moteur 4 temps, le cycle complet s'effectuant alors sur 2 tours.

Les figures 12 à 16 montrent l'influence de l'angle au centre sur les caractéristiques du moteur. Ces figures montrent, pour différentes valeurs de µ, le volume maximum v5 pour les gaz expansés. La longueur d et le rayon r sont les mêmes dans toutes ces figures.

Figure 12 : µ= 90°
Figure 13 : µ= 80 : on voit, par rapport au cas précèdent, que pour une différence de seulement 10°, le volume v5 est nettement plus grand, à peu près le double.

Figure 14 : µ= 66 : on voit, par rapport au cas précèdent, que le volume a encore à peu près doublé.

Figure 15 : µ= 90° - ω1 soit à peu près 60° ici. Pour cette valeur, le galet G_1 ferme le volume précédent v8, et ouvre le volume v5 au même instant. Le volume v5 est peu différent par rapport au cas précédent : on plafonne.

Figure 16 : µ= 55° : on voit, par rapport au cas précèdent, le volume v5 a peu changé. On constate que pour µ < 90° - ω1, le volume au fond de l'alvéole n'est jamais enfermé.

On voit donc que le volume maximum v5 a augmenté lorsque µ a diminué, jusqu'à plafonner et que la valeur à retenir se situe dans ce voisinage, en tenant compte de différentes contraintes.

La figure 17 montre que ω1 passe lui aussi par un maximum, obtenu pour 65° environ. On voit aussi que la distance OQ croit lorsque µ diminue. Bien que ce ne soit pas démontré formellement ici, le maximum de ω1 et le maximum de v5 se situent dans le même voisinage de valeurs.

Ces résultats ont été expliqués pour une valeur particulière du rapport r / d, mais on pourrait démontrer qu'ils sont généraux.

Ce qui est vrai pour l'expansion des gaz est aussi vrai pour la compression car il y a une symétrie.

On en conclu que µ = 90° n'est pas un choix idéal. Pour que le moteur soit plus efficace, µ doit être de préférence inférieur à 90°.

Les Figures 18 et 18bis donnent un exemple de fonctionnement sans soupape, l'air frais passant par l'intérieur du piston central, et traversant au niveau de la partie en arc de cercle de ce piston. Les 2 soupapes d'admission fa et fb sont représentées. Seule la soupape d'échappement f1 sur G a été représentée ; il y en a une par galet.

La zone hachurée vers le haut (en procédant de gauche à droite) correspond à de l'air frais à comprimer, la zone hachurée vers le bas correspond à des gaz brulés en expansion, la zone quadrillée correspond à des gaz brulés, en cours de remplacement par de l'air frais.

Dans les figures précédentes, le rapport de vitesse de rotation est m= 2.

Ce rapport de vitesse de rotation m peut être différent. Les figures 19 à 22 montrent quelques exemples avec des coefficients m allant de 3 à 5.

La figure 19 : m= 3 et 9 alvéoles.

La figure 20 m= 4 et 9 alvéoles.

La figure 21 : m= 5 et 9 alvéoles.

La figure 22 m= 5 et 11 alvéoles.

Les figures 23 et 23bis montre un exemple d'entrainement avec des engrenages. Les roues G1 à G5 donnent le sens de rotation et le rapport m.

Sur la figure 23 bis, la coupe AA, les sections de V et des galets sont ici des rectangles (hachurés) car toutes les génératrices sont parallèles à delta. Mais les galets peuvent être autres, notamment au niveau des angles extérieurs. L'enveloppe V se trouve modifiée en conséquence. La figure 23 bis montre des galets chanfreinés. Ils pourraient aussi être arrondis.D'une façon plus générale, toute modification par rapport au dessin de base est possible, pour autant que les galets G et l'enveloppe V restent en contact à tout instant, c'est-à-dire que l'un est l'enveloppe de l'autre dans leurs mouvements respectifs

Les figures 24 à 31 portent sur des exemples de réalisation selon la 2ème implémentation, c'est-à-dire, la forme F est à l'intérieur, l'enveloppe V à l'extérieur. Ici, la forme F tourne, et l'enveloppe V est fixe. La forme F est le piston rotatif central.

Tout ce qui a été dit pour la 1^{ère} implémentation et qui reste valable pour la 2^{ème} n'est pas répété ici.

La figure 24 montre le moteur dans la position Pos_0.

La figure 25 montre la façon d'obtenir ω1 et OQ.

Les figures 26 à 29 montrent le fonctionnement.

La figure 30 correspond à la figure 7 de la 1^{ère} implémentation, avec des galets rapprochés. Le volume v3 d'air comprimé passe de l'autre côté de l'enveloppe V en v4 par un passage non représenté.

Les figures 31 et 31bis montrent un exemple d'entrainement avec des engrenages.

Le moteur à piston rotatif se présente comme une solution intermédiaire entre le moteur à cylindres et pistons, et le moteur à turbine. Les applications possibles sont nombreuses (moteurs, pompes, compresseurs, ...).

Par rapport aux moteurs à cylindres et pistons, la suppression de ce mouvement linéaire alternatif du piston très anti-mécanique, la simplicité, l'absence de vibration, permettront des fonctionnements fiables avec peu d'usure, et économiques.

Par rapport aux turbines (à gaz, vapeur, fluides sous pression,...etc.), le rendement sera très supérieur.

Ce moteur est aussi propice à la réalisation de moteurs à gaz, ou à hydrogène, non polluants

## Revendications

1. Moteur, dit à piston rotatif, comprenant :
- une forme de révolution (F) par rapport à un axe (delta), et mobile en rotation autour dudit axe (delta) relativement à une enveloppe (V),
- n alvéoles (A_i) qui sont des formes de révolution d'axe (β_i), réparties sur le pourtour de la forme de révolution (F),
- dans chaque alvéole (A_i) vient se loger un galet (G_i) qui tourne autour de l'axe (β_i), et présente au moins deux faces, (G_i_1) et (G_i_2), la première de ces faces (G_i_1) étant capable d'assurer l'étanchéité avec l'alvéole (A_i) à certains moments du cycle du système lorsque cette face se trouve à l'intérieur de l'alvéole (A_i) et dont la section par un plan perpendiculaire à (β_i), est un arc de cercle centré sur l'axe (β_i), d'angle au centre (Gi1),
- un moyen mécanique qui rend la rotation de chaque galet (G_i) autour de l'axe (β_i) proportionnelle à la rotation relative d'axe (delta) de la forme de révolution (F) par rapport à l'enveloppe (V),
- l'enveloppe (V) étant l'enveloppe engendrée par les galets (G_i) dans leur mouvement de rotation autour des axes (β_i) eux-mêmes entrainés par la forme de révolution (F), et la rotation relative d'axe (delta) de la forme de révolution (F) par rapport à l'enveloppe (V),
- la face (G_i_2) du galet (G_i) est l'enveloppe engendrée par l'enveloppe (V) au niveau du galet (G_i) et assure ainsi l'étanchéité entre le galet (G_i) et l'enveloppe (V),
l'ensemble est réalisé de telle sorte que, si on considère une section par un plan perpendiculaire à l'axe (delta), l'enveloppe (V), la forme de révolution (F) et une des extrémités de l'arc de cercle de la face (G_i_1) du galet (G_i), sont en contact, en un même endroit, en un moment particulier du cycle,
- des parois latérales ou joues (J1,J2) sur lesquelles s'appuient la forme de révolution (F), les galets (G_i), et l'enveloppe (V),
- la forme de révolution (F), les galets (G_i), l'enveloppe (V), les joues (J1, J2), délimitant des volumes fermés et variables à différents moments du cycle de la rotation relative de la forme de révolution (F) par rapport à l'enveloppe (V),
le moteur étant **caractérisé en ce qu'**au moins deux alvéoles (A_i) et (A_i+1) sont contiguës, et **en ce que**, entre au moins deux alvéoles consécutives (A_i) et (A_i+1), un passage est aménagé pour que, lorsque qu'une extrémité de l'enveloppe (V) se trouve entre ces deux alvéoles, le fluide comprimé par l'une des faces de l'extrémité de l'enveloppe (V), puisse passer sur l'autre face.

2. Moteur selon la revendication précédente, **caractérisé en ce que** au moins un galet (G_i) a son angle au centre (Gi1) déterminé de manière à obtenir les volumes fermés qu'il délimite, aussi grands que possible.

3. Moteur selon la revendication précédente, **caractérisé en ce qu'**au moins un galet (G_i) a son angle au centre (Gi1) inférieur à 180°.

4. Moteur selon la revendication 1, **caractérisé en ce que** l'angle au centre (Gi1) d'au moins un galet (G_i) est déterminé de manière à fermer le volume précédent, en même temps qu'il ouvre le volume fermé suivant.

5. Moteur selon l'une quelconque des revendications précédentes **caractérisé en ce que** la forme de révolution (F) est à l'extérieur par rapport à l'enveloppe (V).

6. Moteur selon l'une quelconque des revendications 1 à 4, **caractérisé en ce que** la forme de révolution (F) est à l'intérieur par rapport à l'enveloppe (V).

7. Moteur selon l'une quelconque des revendications précédentes, **caractérisé en ce que** les axes (β_i) sont parallèles à l'axe (delta) et situés à une même distance de l'axe (delta).

8. Moteur selon l'une quelconque des revendications précédentes, **caractérisé en ce que** les formes (F), (A_i), (G_i), et (V), sont cylindriques de génératrices parallèles à l'axe (delta).

9. Moteur selon l'une quelconque des revendications précédentes, **caractérisé en ce que** la section de chaque galet (G_i) selon un plan passant par l'axe (β_i) est une surface non rectangulaire.

10. Moteur selon l'une quelconque des revendications précédentes, **caractérisé en ce que** l'admission des gaz frais passe par l'intérieur du piston rotatif central.

11. Moteur selon l'une quelconque des revendications précédentes, **caractérisé en ce que** l'échappement des gaz brulés, passe par l'intérieur du piston rotatif central.

## Patentansprüche

1. Drehkolbenmotor genannter Motor, umfassend:
- eine Rotationsform (F) im Verhältnis zu einer Achse (Delta), und drehbeweglich um diese Achse (Delta) relativ zu einer Hülle (V),
- n Alveolen (A_i), welche Achsrotationsformen (β_i) sind, welche an dem Umfang der Rotationsform (F) verteilt sind,
- in jeder Alveole (A_i) ist eine Laufrolle (G_i) untergebracht, welche sich um die Achse (β_i) dreht und mindestens zwei Flächen, (G_i_1) und (G_i_2) vorweist, wobei die erste dieser Flächen (G_i_1) imstande ist, für die Abdichtung mit der Alveole (A_i) zu bestimmten Zeitpunkten des Zyklus des Systems zu sorgen, wenn sich diese Fläche im Inneren der Alveole (A_i) befindet, und deren Querschnitt zu einer zu (β_i) senkrechten Ebene ein Kreisbogen ist, welcher auf der Achse (β_i) um einen Winkel im Zentrum (Gi1) zentriert ist,
- ein mechanisches Mittel, welches die Drehung jeder Laufrolle (G_i) um die Achse (β_i) proportional zur relativen Achsdrehung (Delta) der Rotationsform (F) im Verhältnis zu der Hülle (V) gestaltet,
- wobei die Hülle (V) die Hülle ist, die durch die Laufrollen (G_i) bei deren Drehbewegung um die Achsen (β_i) erzeugt wird, welche selbst durch die Rotationsform (F), und die relative Achsdrehung (Delta) der Rotationsform (F) im Verhältnis zur Hülle (V) angetrieben werden,
- die Fläche (G_i_2) der Laufrolle (G_i) die Hülle ist, welche durch die Hülle (V) im Bereich der Laufrolle (G_i) erzeugt wird, und somit für die Abdichtung zwischen der Laufrolle (G_i) und der Hülle (V) sorgt,
die Einheit derart ausgeführt ist, dass, wenn man einen Querschnitt durch eine zur Achse (Delta) senkrechte Ebene annimmt, die Hülle (V), die Rotationsform (F) und eines der Enden des Kreisbogens der Fläche (G_i_1) der Laufrolle an einer selben Stelle und zu einem bestimmten Zeitpunkt des Zyklus in Kontakt sind,
- laterale Wände oder Wangen (J1, J2) an denen sich die Rotationsform (F), die Laufrollen (G_i), und die Hülle (V) anlegen,
- wobei die Rotationsform (F), die Laufrollen (G_i), die Hülle (V), die Wangen (J1, J2) geschlossene variable Volumina zu verschiedenen Zeitpunkten des Zyklus der relativen Drehung der Rotationsform (F) im Verhältnis zur Hülle (V) eingrenzen,
wobei der Motor **dadurch gekennzeichnet ist, dass** mindestens zwei Alveolen (A_i) und (A_i+1) aneinandergrenzend sind, und dadurch, dass zwischen mindestens zwei aufeinanderfolgenden Alveolen (A_i) und (A_i+1) ein Durchlass angeordnet ist, damit, wenn sich ein Ende der Hülle (V) zwischen diesen beiden Alveolen befindet, das durch eine der Flächen des Endes der Hülle (V) komprimierte Fluid auf die andere Fläche durchgelassen werden kann.

2. Motor nach dem vorstehenden Anspruch, **dadurch gekennzeichnet, dass** mindestens eine Laufrolle (G_i) ihren Winkel im Zentrum (Gi1) so bestimmt aufweist, um die geschlossenen Volumina, die sie eingrenzt, so groß wie möglich zu erhalten.

3. Motor nach dem vorstehenden Anspruch, **dadurch gekennzeichnet, dass** mindestens eine Laufrolle (G_i) ihren Winkel im Zentrum (Gi1) kleiner als 180° aufweist.

4. Motor nach Anspruch 1, **dadurch gekennzeichnet, dass** der Winkel im Zentrum (Gi1) mindestens einer Laufrolle (G_i) derart bestimmt wird, um das vorstehende Volumen zur selben Zeit zu schließen, zu der sie das folgende geschlossene Volumen öffnet.

5. Motor nach einem der vorstehenden Ansprüche, **dadurch gekennzeichnet, dass** die Rotationsform (F) im Verhältnis zur Hülle (V) außen ist.

6. Motor nach einem der Ansprüche 1 bis 4, **dadurch gekennzeichnet, dass** die Rotationsform (F) im Verhältnis zur Hülle (V) innen ist.

7. Motor nach einem der vorstehenden Ansprüche, **dadurch gekennzeichnet, dass** die Achsen (β_i) parallel zu der Achse (Delta) sind und sich in einem selben Abstand zu der Achse (Delta) befinden.

8. Motor nach einem der vorstehenden Ansprüche, **dadurch gekennzeichnet, dass** die Formen (F), (A_i), (G_i), und (V) rotationszylindrisch parallel zur Achse (Delta) sind.

9. Motor nach einem der vorstehenden Ansprüche, **dadurch gekennzeichnet, dass** der Querschnitt jeder Laufrolle (G_i) in einer Ebene, welche durch die Achse (β_i) hindurchführt, eine nicht rechtwinkelige Oberfläche ist.

10. Motor nach einem der vorstehenden Ansprüche, **dadurch gekennzeichnet, dass** der Einlass der frischen Gase durch das Innere des zentralen Drehkolbens führt.

11. Motor nach einem der vorstehenden Ansprüche, **dadurch gekennzeichnet, dass** der Auslass der verbrannten Gase durch das Innere des zentralen Drehkolbens führt.

## Claims

1. An engine, called rotary piston engine, comprising:
- a shape of revolution (F) with respect to an axis (delta), and movable in rotation about said axis (delta) relative to an enclosure (V),
- n cells (A_i) which consist of shapes of revolution with an axis (β_i), distributed on the periphery of the shape of revolution (F),
- in each cell (A_i) is housed a roller (G_i) which rotates about the axis (β_i), and has at least two faces, (G_i_1) and (G_i_2), the first of these faces (G_i_1) being capable of ensuring sealing with the cell (A_i) at certain moments of the cycle of the system when this face is inside the cell (A_i) and whose section by a plane perpendicular to (β_i), is a circular arc centered on the axis (β_i), with a center angle (Gi1),
- a mechanical means which makes the rotation of each roller (G_i) about the axis (β_i) proportional to the relative rotation of the axis (delta) of the shape of revolution (F) with respect to the enclosure (V),
- the enclosure (V) being the enclosure generated by the rollers (G_i) in their rotational movement about the axes (β_i) themselves driven by the shape of revolution (F), and the relative rotation of the axis (delta) of the shape of revolution (F) with respect to the enclosure (V),
- the face (G_i_2) of the roller (G_i) is the enclosure generated by the enclosure (V) at the level of the roller (G_i) and thus ensures sealing between the roller (G_i) and the enclosure (V),
the assembly is made in such a way that, if we consider a section by a plane perpendicular to the axis (delta), the enclosure (V), the shape of revolution (F) and one end of the circular arc of the face (G_i_1) of the roller (G_i), are in contact, in one place, at a particular moment of the cycle,
- side walls or flanges (J1,J2) on which the shape of revolution (F), the rollers (G_i), and the enclosure (V) bear,
- the shape of revolution (F), the rollers (G_i), the enclosure (V), the flanges (J1, J2), delimiting closed and variable volumes at different moments of the cycle of the relative rotation of the shape of revolution (F) with respect to the enclosure (V),
the engine being **characterized in that** at least two cells (A_i) and (A_i+1) are contiguous, and **in that**, between at least two consecutive cells (A_i) and (A_i+1), a passage is arranged such that, when one end of the enclosure (V) is between these two cells, the fluid compressed by one of the faces of the end of the enclosure (V), can pass onto the other face.

2. The engine according to the preceding claim, **characterized in that** at least one roller (G_i) has its center angle (Gi1) determined so as to obtain the closed volumes it delimits, as large as possible.

3. The engine according to the preceding claim, **characterized in that** at least one roller (G_i) has its center angle (Gi1) smaller than 180°.

4. The engine according to claim 1, **characterized in that** the center angle (Gi1) of at least one roller (G_i) is determined so as to close the previous volume, at the same time it opens the next closed volume.

5. The engine according to any one of the preceding claims, **characterized in that** the shape of revolution (F) is outwardly with respect to the enclosure (V).

6. The engine according to any one of claims 1 to 4, **characterized in that** the shape of revolution (F) is inwardly with respect to the enclosure (V).

7. The engine according to any one of the preceding claims, **characterized in that** the axes (β_i) are parallel to the axis (delta) and located at the same distance from the axis (delta).

8. The engine according to any one of the preceding claims, **characterized in that** the shapes (F), (A_i), (G_i), and (V) are cylindrical with generating lines parallel to the axis (delta).

9. The engine according to any one of the preceding claims, **characterized in that** the section of each roller (G_i) along a plane passing through the axis (β_i) is a non-rectangular surface.

10. The engine according to any one of the preceding claims, **characterized in that** the induction of fresh gases passes through the inside of the central rotary piston.

11. The engine according to any one of the preceding claims, **characterized in that** the exhaust of burnt gases passes through the inside of the central rotary piston.
